# FASCICULE DE BREVET EUROPEEN

(11) **EP 0 631 002 B1**
(45) Date de publication et mention de la délivrance du brevet: **22.10.1997**
(21) Numéro de dépôt: 94401386.1
(22) Date de dépôt: 21.06.1994
(51) Int. Cl.: D06F 75/26

(54) **Fer à repasser à vapeur**
Dampfbügeleisen
Steam iron

(30) Priorité: 22.06.1993 FR 9307564
(43) Date de publication de la demande: 28.12.1994
(73) Titulaire: MOULINEX S.A., F-93170 Bagnolet (FR)
(72) Inventeur: Bryche, Jean-Louis, F-61002 Alencon Cedex (FR); Guillot, Gérard Louis Henri, F-61002 Alencon Cedex (FR)
(74) Mandataire: Busquets, Jean-Pierre

(56) Documents cités:
- EP-A- 0 086 759
- DE-B- 1 218 629
- FR-A- 2 290 524
- US-A- 2 582 024
- US-A- 2 887 800
- US-A- 3 352 998

## Description

L'invention se rapporte aux fers à repasser à vapeur comprenant une semelle chauffante comportant une chambre de vaporisation communiquant avec des orifices de sortie de vapeur pratiqués dans ladite semelle, et un boîtier dont la région supérieure forme poignée tandis que la région inférieure est fixée à ladite semelle, et qui renferme un moyen de distribution d'eau relié à ladite chambre de vaporisation.

Elle concerne, plus précisément, les fers comprenant un dispositif de réglage d'un thermostat agencé sur ladite semelle et comprenant un moyen de visualisation en liaison avec un organe de manoeuvre dudit thermostat et comportant une surface d'affichage d'indication des modes de fonctionnement du fer qui est lisible au travers d'un hublot monté dans la paroi du boîtier.

Un fer présentant les caractéristiques précédentes est par exemple décrit dans le document EP-A-086 758.

Dans de tels fers, il arrive qu'après un certain temps de fonctionnement, l'air emprisonné dans le boîtier se charge d'humidité provoquant au contact de la paroi du boîtier une certaine condensation qui se révèle nuisible lorsqu'elle rend opaque le hublot. En effet, l'utilisateur ne peut plus reconnaître les indications des modes de fonctionnement du fer et risque de faire de graves erreurs de réglage du thermostat.

L'invention a pour but d'éliminer cet inconvénient.

Selon l'invention, le hublot comporte une face interne qui est juxtaposée à la surface d'affichage.

Grâce à une telle disposition, on réalise une juxtaposition de la face interne et de la surface d'affichage qui empêche la formation de condensation entre elles et qui permet donc une lecture aisée des indications.

Selon une autre caractéristique de l'invention, la face interne est juxtaposée à la surface d'affichage en ménageant un jeu ténu (ε) entre elles.

Grâce à ce jeu ténu, on évite également le phénomène de condensation entre la face interne et la surface d'affichage, tout en évitant un frottement qui pourrait être nuisible dans le temps lorsque les indications sont peintes sur la surface d'affichage.

Les caractéristiques et avantages de l'invention ressortiront d'ailleurs de la description qui va suivre, à titre d'exemple et en référence aux dessins annexés dans lesquels : la figure 1 est une vue en coupe d'un fer à repasser à vapeur comportant un moyen de visualisation selon l'invention, la figure 2 représente à plus grande échelle un détail du fer de la figure 1 illustrant le moyen de visualisation.

Le fer à repasser à vapeur représenté à la figure 1 comprend une semelle chauffante 1 comportant une chambre de vaporisation 2 communiquant avec des orifices 3 de sortie de vapeur pratiqués dans ladite semelle, et un boîtier 4 dont la région supérieure forme poignée 5 tandis que la région inférieure est fixée à ladite semelle, la face antérieure 4' de ce boîtier étant inclinée vers l'avant.

Le boîtier 4 renferme un moyen 6 de distribution d'eau relié à ladite chambre de vaporisation ainsi qu'un dispositif 7 de réglage d'un thermostat 8 agencé sur ladite semelle et comprenant un moyen de visualisation 9 qui est en liaison avec un organe de manoeuvre 10 dudit thermostat et qui comporte une surface d'affichage 11 des modes de fonctionnement du fer, qui sont lisibles au travers d'un hublot 12 monté dans la paroi du boîtier 4.

La région supérieure du boîtier 4 comporte dans sa partie antérieure des organes usuels de commande du moyen de distribution 6 qui peut être par exemple du type soit goutte à goutte, soit à pompe d'injection.

De façon connue en soi, le thermostat 8 est du type à bilame et comporte un arbre de commande rotatif 8' lié à l'organe de manoeuvre 10 qui est formé par un arbre rotatif 14 s'étendant verticalement vers la partie supérieure du boîtier 4 et dont l'extrémité supérieure 15 comprend une collerette 16 transversale à l'arbre dont une zone annulaire périphérique porte la surface d'affichage 11. L'arbre rotatif 14 est entraîné en rotation par un bouton 14' dont un secteur fait saillie du boîtier 4 au travers d'une lumière L.

Selon l'invention, le hublot 12 comporte une face interne 13 qui est juxtaposée à la surface d'affichage 11.

Dans un mode de réalisation préférentiel, illustré à la figure 2, la face interne 13 est juxtaposée à la surface d'affichage 11 en ménageant un jeu ténu (ε) entre elles.

Selon des essais réalisés, on obtient une bonne visibilité de la surface d'affichage en donnant au jeu (ε) une épaisseur comprise entre 0,1 mm et 1 mm et de préférence voisine de 0,5 mm.

Dans un autre mode de réalisation représenté à la figure 1, la face interne 13 est juxtaposée à la surface d'affichage avec un léger frottement entre elles.

Comme représenté, la surface d'affichage 11 et la face interne 13 sont planes et s'étendent pratiquement dans des plans parallèles, ladite face interne 13 étant juxtaposée à un secteur de ladite zone annulaire de la surface d'affichage 11.

Bien entendu, la surface d'affichage et la face interne du hublot pourraient être réalisées selon des formes différentes telles que demi-sphériques pour toutes les deux, ou bien cylindrique ou conique pour la surface d'affichage et plane pour la face interne du hublot.

Ainsi, dans l'exemple représenté à la figure 2 illustrant le jeu laminaire, on obtient entre la surface d'affichage 11 et la face interne 13, soit un film d'air en l'absence d'humidité, soit, par capillarité, un film d'eau en présence d'humidité dans le boîtier. Cette humidité étant provoquée par exemple par les micro-fuites au niveau des raccords de pompe ou de la chambre de vaporisation.

Grâce à ce film ténu, on obtient une lecture précise de la surface d'affichage 11 quelles que soient les conditions de l'état de l'air enfermé dans le boîtier.

Il est également possible de réaliser le hublot soit en un matériau transparent, soit en un matériau translucide qui par contact avec léger frottement ou bien avec le film d'air ou d'eau autorise la lecture des indications de la surface d'affichage 11.

Comme on le voit bien sur la figure 2, le hublot 12 est formé par un corps creux présentant une fenêtre externe 18 fixée sur la paroi du boîtier 4 et une fenêtre interne 19 constituant la face interne 13 qui est juxtaposée à la surface d'affichage 11. Le corps creux peut être soit partiellement vidé d'air, soit rempli d'air, de préférence déshumidifié.

Ainsi, on réalise un hublot à double-paroi qui contribue à empêcher le phénomène de condensation sur la face interne 13 du hublot.

Comme représenté, le hublot 12 étant agencé sur la face antérieure 4', la fenêtre externe 18 est montée inclinée et fixée de façon étanche sur un cadre 20 solidaire du boîtier 4, tandis que la fenêtre interne 19 est montée dans un plan parallèle à la collerette 16. Cette fenêtre interne 19 est fixée sur une jupe 21 du cadre 20 par exemple soit par collage soit par vissage.

Ainsi, grâce à la fenêtre externe 18 agencée obliquement selon la pente de la face antérieure 4', on maintient l'esthétique du boîtier 4 et l'on assure à l'utilisateur une lecture commode, par le dessus, de la surface d'affichage 11, ce qui contribue à un réglage plus précis du thermostat.

Selon une autre variante de réalisation non représentée, le boîtier 4 renferme à proximité du moyen de visualisation 9, une lampe d'éclairage qui par son rayonnement calorifique contribue à empêcher la formation de buée sur la face interne 13 du hublot.

## Revendications

1. Fer à repasser à vapeur comprenant une semelle chauffante (1) comportant une chambre de vaporisation (2) communiquant avec des orifices (3) de sortie de vapeur pratiqués dans ladite semelle, et un boîtier (4) dont la région supérieure forme poignée (5) tandis que la région inférieure est fixée à ladite semelle, ledit boîtier renfermant un moyen (6) de distribution d'eau relié à ladite chambre de vaporisation ainsi qu'un dispositif (7) de réglage d'un thermostat (8) qui est agencé sur ladite semelle et qui comprend un moyen de visualisation (9) en liaison avec un organe de manoeuvre (10). dudit thermostat et comportant une surface d'affichage (11) des modes de fonctionnement du fer qui peut être lisible au travers d'un hublot (12) monté dans la paroi du boîtier,
**caractérisé en ce que** le hublot (12) comporte une face interne (13) qui est juxtaposée à la surface d'affichage (11).

2. Fer à repasser à vapeur selon la revendication 1,
**caractérisé en ce que** la face interne (13) est juxtaposée à la surface d'affichage (11) en ménageant un jeu ténu (ε) entre elles.

3. Fer à repasser à vapeur selon l'une quelconque des revendications précédentes,
**caractérisé en ce que** le jeu ténu (ε) est d'une épaisseur comprise entre 0,1 mm et 1 mm et de préférence voisin de 0,5 mm.

4. Fer à repasser à vapeur selon la revendication 1,
**caractérisé en ce que** la face interne (13) est juxtaposée à la surface d'affichage (11) avec un léger frottement entre elles.

5. Fer à repasser à vapeur selon l'une quelconque des revendications précédentes,
**caractérisé en ce que** le thermostat ayant un arbre de commande rotatif, l'organe de manoeuvre (10) du thermostat (8) est un arbre rotatif (14) s'étendant vers la partie supérieure du boîtier (4) et dont l'extrémité supérieure (15) comporte une collerette (16) transversale à l'arbre dont une zone annulaire périphérique porte la surface d'affichage (11), le hublot (12) ayant sa face interne (13) juxtaposée à un secteur de ladite zone annulaire .

6. Fer à repasser à vapeur selon l'une quelconque des revendications précédentes,
**caractérisé en ce que** le hublot (12) est formé par un corps creux présentant une fenêtre externe (18) fixée sur la paroi du boîtier (4) et une fenêtre interne (19) constituant la face interne (13) qui est juxtaposée à la surface d'affichage (11).

7. Fer à repasser à vapeur selon la revendication 6,
**caractérisé en ce que** le corps creux formant le hublot (12) renferme de l'air.

8. Fer à repasser à vapeur dont le boîtier (4) présente une face antérieure inclinée (4') et dont le thermostat (8) est équipé d'un moyen de visualisation (9) selon les revendications 6 ou 7,
**caractérisé en ce que** le hublot (12) est agencé sur la face antérieure (4') et la fenêtre externe (18) est montée inclinée sur ladite face (4'), tandis que la fenêtre interne (19) est montée dans un plan parallèle à la collerette (16).

9. Fer à repasser à vapeur selon l'une quelconque des revendications précédentes,
**caractérisé en ce que** le boîtier (4) renferme une lampe d'éclairage qui est agencée à proximité du moyen de visualisation (9).

10. Fer à repasser à vapeur selon l'une quelconque des revendications précédentes,
**caractérisé en ce que** le hublot (12) est réalisé en un matériau soit transparent, soit translucide.

## Patentansprüche

1. Dampfbügeleisen mit einer heizbaren Sohle (1), die eine Dampferzeugungskammer (2) aufweist, die mit in der Sohle ausgebildeten Dampfaustrittslöchern (3) in Verbindung steht, und einem Gehäuse (4), dessen oberer Bereich einen Griff (5) bildet, während der untere Bereich an der Sohle befestigt ist, wobei das Gehäuse ein Element (6) zum Verteilen des Wassers umschließt, das mit der Dampferzeugungskammer verbunden ist, sowie eine auf der Sohle angeordnete Einstellvorrichtung (7) für einen Thermostaten (8), die ein mit einem Einstellelement (10) des Thermostaten verbundenes Anzeigeelement (9) aufweist, das eine Anzeigefläche (11) für die Betriebsarten des Bügeleisens aufweist, die durch ein in der Wand des Gehäuses (4) angeordnetes Sichtfenster (12) hindurch lesbar ist, **dadurch gekennzeichnet, daß** das Sichtfenster (12) eine Innenfläche (13) aufweist, die gegenüber der Anzeigefläche (11) angeordnet ist.

2. Dampfbügeleisen nach Anspruch 1, **dadurch gekennzeichnet**, daß die Innenfläche (13) so gegenüber der Anzeigefläche (11) angeordnet ist, daß zwischen ihnen ein geringes Spiel (E) bleibt.

3. Dampfbügeleisen nach einem der vorangehenden Ansprüche, **dadurch gekennzeichnet, daß** das geringe Spiel (ε) eine Dicke von 0,1 mm bis 1 mm, vorzugsweise von um die 0,5 mm aufweist.

4. Dampfbügeleisen nach Anspruch 1, **dadurch gekennzeichnet, daß** die Innenfläche (13) gegenüber der Anzeigefläche (11) angeordnet ist und die beiden Flächen leicht aneinander reiben.

5. Dampfbügeleisen nach einem der vorangehenden Ansprüche, **dadurch gekennzeichnet, daß** der Thermostat (8) eine drehbare Steuerwelle (8') aufweist, das Einstellelement (10) durch eine drehbare Welle (14) gebildet ist, die sich in den oberen Teil des Gehäuses (4) erstreckt und deren oberes Ende (15) einen Kragen (16) aufweist, der quer zur Welle angeordnet ist und von dem ein ringförmiger Umfangsbereich die Anzeigefläche (11) trägt, wobei die Innenfläche (13) des Sichtfensters (12) gegenüber einem Sektor der ringförmigen Zone angeordnet ist.

6. Dampfbügeleisen nach einem der vorangehenden Ansprüche, **dadurch gekennzeichnet, daß** das Sichtfenster (12) durch einen Hohlkörper gebildet ist, der ein an der Außenwand des Gehäuses (4) befestigtes Außenfenster (18) und ein Innenfenster (19) aufweist, das die Innenfläche (13) bildet und gegenüber der Anzeigefläche (11) angeordnet ist.

7. Dampfbügeleisen nach Anspruch 6, **dadurch gekennzeichnet, daß** der das Sichtfenster (12) bildende Hohlkörper Luft enthält.

8. Dampfbügeleisen, dessen Gehäuse (4) eine geneigte Vorderfläche (4') aufweist und dessen Thermostat (8) ein Anzeigeelement (9) nach den Ansprüchen 6 oder 7 aufweist, **dadurch gekennzeichnet, daß** das Sichtfenster (12) an der Vorderfläche (4') angeordnet und das Außenfenster (18) an der Vorderfläche (4') geneigt gehalten ist, wohingegen das Innenfenster (19) in einer zum Kragen (16) parallelen Ebene gehalten ist.

9. Dampfbügeleisen nach einem der vorangehenden Ansprüche, **dadurch gekennzeichnet, daß** das Gehäuse (4) eine Beleuchtungslampe umschließt, die nahe dem Anzeigeelement (9) angeordnet ist.

10. Dampfbügeleisen nach einem der vorangehenden Ansprüche, **dadurch gekennzeichnet, daß** das Sichtfenster (12) aus einem durchsichtigen oder einem durchscheinenden Material ausgebildet ist.

## Claims

1. Steam iron comprising a heating sole plate (1) having a vaporisation chamber (2) communicating with steam outlet orifices (3) formed in the said sole plate, and a casing (4) whose upper region forms a handle (5) whilst the lower region is fixed to the said sole plate, the said casing enclosing a water distribution means (6) connected to the said vaporisation chamber as well as a device (7) for adjusting a thermostat (8) which is arranged on the said sole plate and which comprises a display means (9) linked with a component (10) for operating the said thermostat and including a surface (11) for displaying operating modes of the iron which can be read through a sight glass (12) mounted in the wall of the casing, characterised in that the sight glass (12) has an internal face (13) which is juxtaposed with the display surface (11).

2. Steam iron according to Claim 1, characterised in that the internal face (13) is juxtaposed with the display surface (11) whilst forming a very slight clearance (ε) between them.

3. Steam iron according to either one of the preceding claims, characterised in that the very slight clearance (ε) has a thickness of between 0.1 mm and 1 mm and preferably around 0.5 mm.

4. Steam iron according to Claim 1, characterised in that the internal face (13) is juxtaposed with the display surface (11) with slight rubbing between them.

5. Steam iron according to any one of the preceding claims, characterised in that, the thermostat having a rotary control spindle, the component (10) for operating the thermostat (8) is a rotary spindle (14) extending towards the top part of the casing (4) and the top end (15) of which has a collar (16) transverse to the spindle, a peripheral annular area of which carries the display surface (11), the sight glass (12) having its internal face (13) juxtaposed with a sector of the said annular area.

6. Steam iron according to any one of the preceding claims, characterised in that the sight glass (12) is formed by a hollow body having an outer window (18) fixed to the wall of the casing (4) and an inner window (19) constituting the internal face (13) which is juxtaposed with the display surface (11).

7. Steam iron according to Claim 6, characterised in that the hollow body forming the sight glass (12) contains air.

8. Steam iron whose casing (4) has an inclined front face (4') and whose thermostat (8) is equipped with a display means (9) according to Claims 6 or 7, characterised in that the sight glass (12) is arranged on the front face (4') and the outer window (18) is mounted inclined on the said face (4'), whilst the inner window (19) is mounted in a plane parallel to the collar (16).

9. Steam iron according to any one of the preceding claims, characterised in that the casing (4) contains an illuminating lamp which is arranged in proximity to the display means (9).

10. Steam iron according to any one of the preceding claims, characterised in that the sight glass (12) is produced from a material which is either transparent or translucent.
